# FASCICULE DE BREVET EUROPEEN

(11) **EP 0 156 720 B1**
(45) Date de publication et mention de la délivrance du brevet: **13.07.1988**
(21) Numéro de dépôt: 85400460.3
(22) Date de dépôt: 11.03.1985
(51) Int. Cl.: B21D 28/28

(54) **Procédé et dispositif pour ajourer latéralement des pièces métalliques, notamment embouties**
Verfahren und Vorrichtung zum seitlichen Lochen metallischer Werkstücke, insbesondere Tiefziehteile
Method and apparatus for perforating the sides of metallic, deep-drawn work pieces

(30) Priorité: 13.03.1984 FR 8403799
(43) Date de publication de la demande: 02.10.1985
(73) Titulaire: SUINAT, F-95150 Taverny (FR)
(72) Inventeur: Suinat, Jean-Pierre, F-95230 Soisy/Montmorency (FR); Suinat, René, F-95880 Enghien-les-Bains (FR)
(74) Mandataire: Lepeudry-Gautherat, Thérèse

(56) Documents cités:
- FR-A- 1 048 866
- GB-A- 249 422
- GB-A- 1 172 763
- US-A- 1 398 320
- US-A- 2 315 340
- US-A- 2 354 860

## Description

L'invention est relative à un procédé et à un dispositif pour ajourer latéralement des pièces métalliques, notamment embouties selon la préambule des revendications 1 et 5. Un tel procédé permet d'ajourer des pièces, notamment dans un but technique ou décoratif, et concerne plus particulièrement l'ajourage de précision dans lequel on réalise dans une pièce un grand nombre de perforations immédiatement adjacentes, par poinçonnage. Par «perforations immédiatement adjacentes», il faut entendre des perforations telles que la distance correspondant à leur éloignement mutuel est sensiblement égale ou inférieure à la largeur de ces perforations.

Il existe déjà des procédés et des dispositifs permettant d'ajourer des pièces métalliques selon un grand nombre de perforations adjacentes, pour fabriquer notamment des boîtiers filtrants ou des éléments décoratifs.

Le brevet FR-A-1 048 866 est relatif à un procédé pour ajourer par poinçonnage une pièce cylindrique à partir d'un motif élémentaire qui comprend plusieurs perforations espacées les unes des autres et s'étendant le long d'une génératrice de la pièce: après exécution de ce motif, on décale axialement la pièce pour l'ajourer à nouveau selon ce même motif, en intercalant les perforations effectuées en second avec celles effectuées en premier; puis on effectue une légère rotation de la pièce pour effectuer une autre série de perforations adjacentes aux précédentes, et obtenues de la même façon.

Selon un tel procédé, il est nécessaire d'effectuer un très grand nombre de passes pour ajourer la pièce sur toute sa périphérie. En outre, le dispositif associé est complexe car il doit imprimer à la pièce des mouvements de translation axiale et de rotation.

Il existe aussi des procédés et dispositifs permettant d'effectuer plusieurs perforations espacées dans une pièce. Ainsi, selon le brevet GB-A-1172 763, on ajoure une pièce, notamment cylindrique, en une seule passe et selon plusieurs génératrices simultanément. On réalise cependant un faible nombre de perforations. Un résultat analogue est obtenu selon le procédé décrit dans le brevet US-A-2 354 860: on exécute des paires de lignes de perforations qui sont symétriques par rapport à l'axe de la pièce, par passages successifs devant plusieurs lignes de poinçons, une paire de lignes de perforations étant réalisée à chaque passage.

Selon le brevet US-A-1 398 320, on exécute à chaque passe, une ligne de perforations espacées le long d'une génératrice d'une pièce cylindrique, et l'on effectue une rotation élémentaire de la pièce, pour exécuter une autre ligne de perforations adjacente à la précédente.

Selon les brevets GB-A-249 422 et US-A-2315340, on réalise, uniquement dans un plan transversal déterminé d'une pièce cylindrique, plusieurs perforations espacées périphériquement.

Il apparaît donc, selon tous ces brevets, que l'on ne peut effectuer qu'un nombre limité de perforations dans une pièce, en une passe; de plus, seul le brevet français précité est relatif à des perforations adjacentes telles que précédemment définies, les autres brevets concernant tous des perforations espacées les unes des autres.

Aussi, un des buts de la présente invention est de fournir un procédé et un dispositif pour ajourer latéralement des pièces métalliques cylindriques, au moyen d'un grand nombre de poinçons classiques opérant simultanément.

Un autre but de l'invention est de fournir un procédé pour ajourer des pièces métalliques, qui est automatisable et d'une grande rapidité d'exécution.

Ces buts ainsi que d'autres qui apparaîtront par la suite, sont atteints, selon l'invention, par un procédé pour ajourer la paroi latérale d'une pièce métallique cylindrique suivant un motif comprenant une pluralité de perforations adjacentes, disposées sur une partie importante de la longueur de la pièce et selon des paires de génératrices de la pièce, symétriques par rapport à l'axe de celle-ci, au moyen d'un dispositif comprenant une pluralité de porte-poinçons mobiles répartis autour d'une bigorne supportant la pièce à ajourer, chaque porte-poinçon portant plusieurs poinçons adjacents, des moyens étant prévus pour déplacer simultanément lesdits porte-poinçons de façon à les faire coopérer avec la bigorne ou à les éloigner de celle-ci, procédé comprenant l'opération consistant à déplacer lesdits porte-poinçons pour réaliser l'ensemble des perforations relatives auxdites paires de génératrices, caractérisé en ce que l'on répète plusieurs fois ladite opération pour réaliser des perforations relatives à de nouvelles paires de génératrices, et en ce que l'on effectue une rotation partielle de la pièce autour de son axe selon un angle déterminé entre deux opérations consécutives, les perforations relatives à des génératrices adjacentes étant réalisées durant des opérations différentes.

Avantageusement, on imbrique circonférentiellement les perforations relatives à des génératrices adjacentes.

Avantageusement on utilise deux motifs élémentaires différents pour perforer la pièce selon lesdites génératrices.

Avantageusement les génératrices d'une même paire sont perforées selon deux motifs élémentaires identiques mais disposés symétriquement par rapport à l'axe de la pièce.

L'invention concerne aussi un dispositif pour mettre en oeuvre le procédé précédent, comprenant une presse verticale, une pluralité de porte-poinçons montés à coulissement horizontal sur la table de presse selon des axes convergeant vers l'axe central de la presse; des moyens pour transformer le mouvement de descente de la partie mobile de la presse en un déplacement horizontal simultané desdits porte-poinçons vers l'axe central de la presse et pour assurer le retour des porte-poinçons à leur position initiale lors de la remontée de ladite partie mobile; un poinçon horizontal qui est porté par la face frontale de chaque porte-poinçon tournée vers le centre de la presse, et qui est destiné à pénétrer dans une ouverture de section correspondante pratiquée dans une bigorne fixée au centre de la table de presse, qui a des dimensions adaptées à celles de la pièce cylindrique à ajourer de façon à être coiffée par cette pièce, dispositif caractérisé en ce que lesdits porte-poinçons sont des colonnes qui s'étendent sur une partie importante de la longueur de la génératrice de ladite pièce cylindrique, lesdits moyens de déplacement des colonnes coopérant avec celles-ci dans leur zone axialement médiane, chaque colonne portant une pluralité de poinçons disposés les uns au-dessous des autres de façon adjacente sur toute la hauteur du motif à réaliser, ladite bigorne étant verticale.

De préférence chaque colonne est pourvue sur sa face frontale d'un butoir à coulissement horizontal, des ressorts de compression étant intercalés entre le butoir et la colonne, les poinçons traversant le butoir et affleurant sa face avant lorsque la partie mobile de la presse est en position haute, et ce butoir étant progressivement plaqué contre la bigorne lorsque la partie mobile descend.

Avantageusement les moyens de manoeuvres simultanée des colonnes comprennent un bras qui est suspendu rigidement à la partie mobile de la presse, qui coopère avec un évidement pratiqué dans un épaulement des colonnes situé dans la zone axialement médiane de celles-ci, et qui présente une partie en forme de rampe, l'évidement présentant une forme de rampe correspondante, la partie en forme de rampe du bras étant prolongée par une partie verticale qui coopère avec un évidement pratiqué dans la table de presse.

La description d'un mode de réalisation de l'invention qui va suivre et qui ne présente aucun caractère limitatif, doit être lue en regard des figures annexées, parmi lesquelles:
La figure 1 représente une vue partielle en plan d'un motif à réaliser selon le procédé de l'invention;
La figure 2 représente schématiquement une vue de dessus de la pièce à ajourer, et les différentes phases du procédé selon l'invention.
La figure 3 est une vue en perspective d'une presse destinée à mettre en oeuvre le procédé selon l'invention.
La figure 4 est une vue de dessus de la table de presse équipée des poinçons à ajourer; et
La figure 5 est une vue en coupe suivant la ligne V-V de la figure 4.
La figure 1 représente la paroi latérale développée 1 d'une pièce métallique cylindrique de forme allongée à ajourer suivant un motif qui s'étend sur une partie importante de la longueur de la génératrice de cette pièce et sur tout le pourtour de cette pièce. Ce motif est constitué par la juxtaposition d'un grand nombre de petites surfaces dont la forme est choisie parmi: un grand rectangle 2, un grand rectangle biseauté 3, un petit rectangle biseauté 4, un petit carré 5 ou un petit triangle 6. Le procédé selon l'invention consiste à ajourer la paroi 1 de la pièce cylindrique selon chacune de ces surfaces.

De façon à pouvoir mettre en oeuvre ce procédé avec le meilleur profit, il est nécessaire de concevoir le motif lui-même, qui est ici un motif décoratif, d'une certaine manière. Dans le cas présent d'une pièce cylindrique, le motif est obtenu en répétant alternativement deux motifs élémentaires juxtaposés 7, 8, qui s'étendent principalement selon deux génératrices respectives de la pièce cylindrqiue et sur toute la hauteur du motif à réaliser.

Chaque motif élémentaire 7, 8, est constitué principalement par une alternance de rectangles 2 et de carrés 5 disposés les uns au-dessous des autres selon ces génératrices. Les deux motifs élémentaires 7, 8, sont disposés selon un espacement unique, sur tout le pourtour de la pièce cylindrique et sont répétés chacun huit fois, selon cet exemple de réalisation, chacun d'eux étant exécuté en une seule passe. Il s'agit donc de réaliser au total seize ajourages dans la pièce cylindrique. On notera que les deux motifs 7, 8 sont imbriqués circonférentiellement.

La figure 2 représente les seize portions angulaires correspondant aux ajourages à réaliser. Huit portions angulaires 71 à 78 sont relatives au motif élémentaire 7, et huit portions 81 à 88 alternant avec les précédentes sont relatives au motif élémentaire 8. Par exemple, la portion angulaire 85 sous-tend la portion de cylindre 9 le long de laquelle s'étend le motif 8. Pour plus de clarté, on n'a pas représenté l'imbrication des ajourages, et donc celle des différentes portions angulaires, lesquelles présentent en principe des zones de recouvrement mutuel. L'angle entre les plans médians 10, 11 de deux portions angulaires adjacentes a toujours la même valeur A.

Il va maintenant être expliqué dans quel ordre sont exécutés les seize ajourages numérotés par leurs portions angulaires correspondantes 71 à 78 et 81 à 88. Ceux-ci sont exécutés en quatre passes successives: quatre ajourages sont simultanément réalisés durant chaque passe, et deux ajourages adjacents tels que (85, 72) ou (81, 75) sont toujours réalisés durant des passes différentes. Sur la figure 2 sont représentés de façon distincte les quatre groupes d'ajourages (71, 72, 81, 82), (73, 74, 83, 84), (75, 76, 85, 86), (77, 78, 87, 88) correspondant aux quatre passes successives.

Pour réaliser ces ajourages, on ajoure la pièce cylindrique selon les quatre flèches 701, 702, 801, 802 à chaque passe, les ajourages selon les flèches 701, 702 reproduisant le motif élémentaire 7 et ceux selon les flèches 801, 802 le motif élémentaire 8. Ces quatre flèches sont situées en prolongement du plan médian de quatre portions angulaires (71, 72) et (81, 82) symétriques deux à deux par rapport à l'axe de la pièce cylindrique. Par ailleurs, l'angle B entre les flèches 701 et 801, ou 702 et 802, est égal à trois fois l'angle A. Il en résulte que l'angle C entre les flèches 701 et 802, ou 702 et 801, est égal à 5 fois l'angle A.

La première passe permet donc l'exécution simultanée des quatre ajourages 71, 72, 81, 82 dont les portions angulaires sont disposées en regard des flèches 701, 702, 801, 802. On effectue alors une rotation de la pièce cylindrique autour de son axe dans le sens de la flèche 12, d'une valeur angulaire égale à deux fois l'angle A. Ceci a pour effet de disposer les portions angulaires (73, 74, 83, 84) respectivement devant les flèches (701, 702, 801, 802) et de réaliser les ajourages correspondants. Une nouvelle rotation de la pièce cylindrique d'une même valeur permet de la même façon de réaliser les ajourages (75, 76, 85, 86).

Une dernière rotation permet enfin de réaliser les ajourages (77, 78, 87, 88). Conformément au but recherché, on peut noter que les motifs élémentaires 7, 8 sont alternés, et que deux ajourages adjacents sont effectués durant des passes différentes.

La figure 3 représente dans son ensemble un dispositif permettant de mettre en oeuvre le procédé précédemment décrit concernant l'ajourage de pièces cylindriques. Il comprend une presse verticale 20 dont le coulisseau 21, muni d'une semelle 22, coopère avec une table de presse 23. La pièce cylindrique à ajourer est montée verticalement au centre de la table de presse 23, sur une bigorne 24. Quatre colonnes 25 à 28 munies de poinçons sont montées à coulissement horizontal sur la table de presse 23 autour de la bigorne 24. Elles sont mises en mouvement par quatre bras 29 à 32 suspendus à la semelle 22 du coulisseau de presse 21, lorsque celui-ci se déplace verticalement.

Les figures 4 et 5 représentent en détail le dispositif de l'invention. Les quatre colonnes 25 à 28 sont montées à coulissement horizontal sur la table de presse 23, selon deux axes horizontaux 700, 800 passant par l'axe central vertical 33 de la presse. Les deux axes 700, 800 sont décalés d'un angle B, et d'un angle complémentaire C définis en relation avec la figure 2. Les quatre colonnes 25 à 28, leurs moyens de guidage, ainsi que les bras 29 à 32 sont identiques. Aussi, seules les caractéristiques relatives à la colonne 25 sont représentées sur les figures 4 et 5 et décrites.

La colonne 25 est de hauteur supérieure à celle de la pièce cylindrique à ajourer. Sa face frontale 34 est orientée vers l'axe central 33 de la presse et porte une pluralité de poinçons 47 - dont seulement quelques-uns sont représentés en figure 5 - s'étendant horizontalement vers l'axe 33 de la presse et disposés les uns au-dessous des autres, de façon immédiatement adjacente, sur toute la hauteur du motif à réaliser. La face frontale 34 de la colonne 25 port aussi des broches 48 horizontales permettant de faire coulisser un butoir 50 disposé devant la face frontale 34. Les broches 48 et les poinçons 47 sont plaqués sur la colonne 25 par une semelle 51. Le butoir 50 possède des canaux traversants 52 pour le passage des poinçons 47, et des canaux traversants 54 pour le passage des broches 48. Des ressorts de compression 53 sont disposés entre la semelle de colonne 51 et le butoir 50. Des broches 49 limitent le coulissement du butoir 50 dans le sens de la force exercée par les ressorts 53; elle traversent la colonne 25 et sa semelle 51 et se vissent dans le butoir 50. Les broches 49 présentent un épaulement terminal 56 qui bute contre la colonne 25 en fin de course avant du butoir 50. La face avant 55 du butoir 50 présente une courbure correspondant à celle de la bigorne 24. En fin de course avant du butoir 50 les poinçons 47 affleurent sa face avant 55 par leur extrémité libre.

Les moyens de déplacement et de guidage de la colonne 25 vont maintenant être explicités. La colonne 25 est pourvue d'un épaulement arrière 35 pa- rallélépipèdique. Celui-ci s'étend perpendiculairement à la colonne 25, à partir de la zone axialement médiane de la colonne. Un guide 37 parallélépipèdi- que est interposé entre l'épaulement 35 de la colonne 25 et la table de presse 23. Sa hauteur est telle que la colonne 25 ne repose pas sur la table de presse 23 mais en est légèrement distante.

L'épaulement 35 de la colonne 25 possède deux rainures 36 saillant latéralement et coulissant dans des gorges correspondantes du guide 37. Il est pourvu d'un évidement 38 le traversant entre ses deux faces horizontales. Cet évidement 38 possède deux parois latérales 39, 40 verticales et deux parois frontales 41, 42 en forme de rampe inclinée vers la table de presse 23 et radialement vers l'extérieur par rapport à l'axe 33 de la presse. Le guide 37 et la table de presse 23 possèdent chacun un évidement vertical 43, 44 disposé à l'aplomb de l'évidement 38. La semelle 22 du coulisseau de presse porte rigidement le bras suspendu 29. Celui-ci possède une partie en forme de rampe 45 complémentaire de l'évidement 38 de l'épaulement 35. La partie en forme de rampe 45 est prolongée par une partie verticale 46 qui a, en section, des dimensions très légèrement inférieures à celles de l'évidement 44 de la table de presse 23.

En fonctionnement, et lors de la descente de la semelle 22 du coulisseau de presse, le bras 29 traverse l'épaulement 35 de la colonne 25, le guide 37 et la table de presse 23, au droit de leurs évidements respectifs. La partie en forme de rampe 45 du bras 29, en coopérant avec l'évidement 38 de l'épaulement 35, provoque le déplacement de la colonne 25 vers la bigorne 24. Dans le même temps, la partie verticale 46 du bras 29 vient se loger dans l'évidement 44 de la table de presse: le bras 29 se trouve ainsi rigidement maintenu par son extrémité. Il s'ensuit que ce bras peut transmettre à la colonne 25 une force importante, et s'opposer à l'effort de réaction engendré par le poinçonnage, sans flambage. Grâce à cet agencement, le nombre de poinçons 47, par colonne, peut être important, sans qu'il soit besoin de dimensionner le bras 29, et par conséquent l'ensemble du dispositif, de façon prohibitive. La position médiane de l'épaulement 35 sur la colonne 25 assure une bonne répartition de la force sur cette colonne.

A partir du moment où le butoir 50 est plaqué contre la bigorne 24, les poinçons 47 pénètrent dans celle-ci en ajourant la pièce la recouvrant.

La semelle du coulisseau de presse 22 est positionnée dans son mouvement vertical par rapport à la table de presse 23 par deux broches d'alignement 57, 58 solidaires de la table de presse 23, et coulissant dans des douilles 59, 60 solidaires de la semelle 22 du coulisseau de presse.

La bigorne 24 est de forme générale cylindrique correspondant à celle de la pièce à ajourer, qui viendra coiffer la bigorne 24. De façon générale cette bigorne 24 a la même forme que la pièce à ajourer. Elle est fixée au centre de la table de presse 23, et est située en regard de la face avant 55 du butoir 50. La bigorne 24 est creuse et possède en outre des ouvertures 61 dans sa paroi latérale, dont la section correspond à celle des poinçons 47, ces ouvertures 61 étant situées exactement en regard des poinçons 47. Un dispositif d'évacuation automatique des copeaux est avantageusement relié à l'intérieur de la bigorne 24. Sur la semelle 22, et en regard de la bigorne 24, est suspendu un doigt 62 qui presse fermement la pièce cylindrique à ajourer sur la bigorne, en position basse de la semelle 22, pour assurer le positionnement précis de la pièce.

Pour mettre en oeuvre le procédé selon l'invention à l'aide du dispositif décrit précédemment et obtenir le motif représenté à la figure 1, on équipe les colonnes 25, 26 situées sur l'axe 700 d'un ensemble de poinçons permettant de réaliser le motif élémentaire 7, et on équipe les colonnes 27, 28 situées sur l'axe 800 de poinçons permettant de réaliser le motif élémentaire 8. Une pièce cylindrique non ajourée est montée sur la bigorne 24 correspondant aux poinçons précédents. Une descente de la semelle 22 provoque un déplacement rigoureusement simultané des quatre colonnes 25 à 28 vers la bigorne 24. Le premier groupe d'ajourages (71, 72, 81, 82) est ainsi réalisé. Durant la remontée de la semelle 22, les ressorts 53 éloignent les quatre colonnes 25 à 28 de la bigorne 24. On effectue alors manuellement ou mécaniquement, une rotation de la pièce cylindrique d'un angle égal à deux fois l'angle A et dans le sens de la flèche 12 conformément à la figure 2. Une seconde descente de la semelle 22 permettra de réaliser le deuxième groupe d'ajourages (73, 74, 83, 84). Après exécution des quatre passes successives, la pièce cylindrique ajourée est retirée de la bigorne et remplacée par une pièce non ajourée.

Le dispositif décrit précédemment, en faisant opérer simultanément des paires de groupes de poinçons opposés, permet d'équilibrer précisément les efforts appliqués sur la pièce à ajourer et sur la bigorne, et d'éviter notamment toute rotation de la pièce pendant l'ajourage. Il en résulte également une grande rapidité d'exécution, puisque quatre groupes de poinçons ou même davantage opèrent ensemble à la périphérie de la pièce. Bien évidemment les groupes de poinçons peuvent être également mûs par un ensemble de vérins parfaitement synchronisés. Le butoir à rappel élastique s'applique contre la pièce et maintient fermement les parties de la pièce devant être sollicitées par les poinçons. Avantageusement, on peut munir chaque poinçon d'un détecteur permettant de déceler une cassure éventuelle. Les différents détecteurs sont gérés par un système informatique qui indique à chaque instant toute panne éventuelle, et qui la localise.

Le procédé d'imbrication de plusieurs motifs élémentaires permet très avantageusement d'ajourer une même zone de pièce en plusieurs étapes, de façon à solliciter le moins possible la paroi de la pièce. Dans le cas d'ajourages extrêmement denses, un procédé en une passe est peu envisageable. Par ailleurs, la décomposition de la paroi de la pièce en un grand nombre de portions (71 à 78 et 81 à 88) permet d'effectuer un ajourage quasiment perpendiculairement à cette paroi; les ajourages ont ainsi des bords perpendiculaires à cette paroi. Selon l'invention, on peut ajourer non seulement des pièces embouties mais également extrudées.

## Revendications

1. Procédé pour ajourer la paroi latérale d'une pièce métallique cylindrique suivant un motif comprenant une pluralité de perforations adjacentes, disposées sur une partie importante de la longueur de la pièce et selon des paires de génératrices (71, 72, 81, 82) de la pièce, symétriques par rapport à l'axe de celle-ci, au moyen d'un dispositif comprenant une pluralité de porte-poinçons mobiles répartis autour d'une bigorne supportant la pièce à ajourer, chaque porte-poinçon portant plusieurs poinçons adjacents, des moyens étant prévus pour déplacer simultanément lesdits porte-poinçons de façon à les faire coopérer avec la bigorne ou à les éloigner de celle-ci, procédé comprenant l'opération consistant à déplacer lesdits porte-poinçons pour réaliser l'ensemble des perforations relatives auxdites paires de génératrices, caractérisé en ce que l'on répète plusieurs fois ladite opération pour réaliser des perforations relatives à de nouvelles paires de génératrices (73, 74, 83, 84), et en ce que l'on effectue une rotation partielle de la pièce autour de son axe selon un angle déterminé entre deux opérations consécutives, les perforations relatives à des génératrices adjacentes (7, 8) étant réalisées durant des opérations différentes.

2. Procédé selon la revendication 1, caractérisé en ce que l'on imbrique circonférentiellement les perforations relatives à des génératrices adjacentes.

3. Procédé selon la revendication 1 ou la revendication 2, caractérisé en ce que l'on utilise deux motifs élémentaires différents pour perforer la pièce selon lesdites génératrices.

4. Procédé selon l'une quelconque des revendications précédentes, caractérisé en ce que les génératrices d'une même paire sont perforées selon deux motifs élémentaires identiques mais disposés symétriquement par rapport à l'axe de la pièce.

5. Dispositif pour mettre en oeuvre le procédé selon l'une quelconque es revendications 1 à 4, comprenant:
- une presse verticale (20);
- une pluralité de porte-poinçons (25 à 28) montés à coulissement horizontal sur la table de presse (23) selon des axes (700, 800) convergeant vers l'axe central (33) de la presse;
- des moyens (29, 35) pour transformer le mouvement de descente de la partie mobile (22) de la presse (20) en un déplacement horizontal simultané desdits porte-poinçons (25 à 28) vers l'axe central

(33) de la presse et pour assurer le retour des porte-poinçons à leur position initiale lors de la remontée de ladite partie mobile (22);
- un poinçon (47) horizontal qui est porté par la face frontale (34) de chaque porte-poinçon (25) tournée vers le centre de la presse, et qui est destiné à pénétrer dans une ouverture (61) de section correspondante pratiquée dans une bigorne (24) fixée au centre de la table de presse (23), qui a des dimensions adaptées à celles de la pièce cylindrique à ajourer de façon à être coiffée par cette pièce;
dispositif caractérisé en ce que lesdits porte-poinçons (25 à 28) sont des colonnes qui s'étendent sur une partie importante de la longueur de la génératrice de ladite pièce cylindrique, lesdits moyens (29, 35) de déplacement des colonnes coopérant avec celles-ci dans leur zone axialement médiane, chaque colonne portant une pluralité de poinçons (47) disposés les uns au-dessous des autres de façon adjacente sur toute la hauteur du motif à réaliser, ladite bigorne (24) étant verticale.

6. Dispositif selon la revendication 5, caractérisé en ce que chaque colonne (25) est pourvu sur sa face frontale (34) d'un butoir (50) à coulissement horizontal, des ressorts de compression (53) étant intercalés entre le butoir (50) et la colonne (25), lesdits poinçons (47) traversant ledit butoir (50) et affleurant sa face avant (55) lorsque la partie mobile de la presse (22) est en position haute, et ledit butoir (50) étant progressivement plaqué contre ladite bigorne (24) lorsque ladite partie mobile (22) descend.

7. Dispositif selon la revendication 5 ou la revendication 6, caractérisé en ce que les moyens de manoeuvre simultanée des colonnes (25 à 28) comprennent un bras (29), suspendu rigidement à la partie mobile de la presse (22) qui coopère avec un évidement (38) pratiqué dans un épaulement (35) desdites colonnes (25 à 28) situé dans la zone axialement médiane de celles-ci, ledit bras (29) présentant une partie (45) en forme de rampe et l'évidement présentant une forme de rampe correspondante (41, 42) et en ce que ladite partie (45) en forme de rampe dudit bras (29) est prolongée par une partie (46) verticale qui coopère avec un évidement (44) de dimensions correspondantes, pratiqué dans la table de presse (23), de façon que ledit bras (29) soit maintenu rigidement lors du poinçonnage.

## Patentansprüche

1. Verfahren zum Lochen der seitlichen Oberfläche eines metallischen, zylindrischen Werkstückes nach einem Musterbild, das eine Vielzahl von einander benachbarten Löchern zeigt, die auf einem bedeutenden Teil der Länge des Werkstückes Erzeugendenpaaren entsprechend symmetrisch zur Werkstückachse angeordnet sind, mittels einer Vorrichtung, die eine Vielzahl von bewegbaren Lochstempelträgern umfaßt, die um einen Aufnahmezapfen für das zu lochende Werkstück herum verteilt angeordnet sind, wobei jeder Lochstempelträger eine Vielzahl von einander benachbarten Lochstempein trägt und außerdem Mittel zum gleichzeitigen Verschieben der genannten Lochstempelträger derart vorgesehen sind, daß diese mit dem Aufnahmezapfen zusammenwirken oder sich von ihm entfernen können, wobei das Verfahren den Vorgang einschließt, die genannten Lochstempelträger derart zu verschieben, daß die zu den genannten Erzeugendenpaaren gehörige Gesamtheit von Löchern entsteht, dadurch gekennzeichnet, daß der genannte Vorgang zu wiederholten Malen ausgeführt wird, um Lochungen in bezug auf nächste Erzeugendenpaare (73, 74, 83, 84) herzustellen, und indem eine Teildrehung des Werkstückes zwischen zwei aufeinander folgenden Schritten um seine Achse um einen bestimmten Winkel bewirkt wird, werden die zwei einander benachbarten Erzeugenden entspechenden Lochungen während der verschiedenen Verfahrensvorgänge hergestellt.

2. Verfahren nach Anspruch 1, dadurch gekennzeichnet, daß zu benachbarten Erzeugenden gehörige Lochungen ringsherum miteinander überlappt werden.

3. Verfahren nach den Ansprüchen 1 oder 2, dadurch gekennzeichnet, daß zwei verschiedene Grundmusterbilder benutzt werden, um das Werkstück entsprechend den genannten Erzeugenden zu lochen.

4. Verfahren nach irgendeinem der vorhergehenden Ansprüche, dadurch gekennzeichnet, daß die Erzeugenden desselben Paares nach zwei gleichartigen Grundmusterbildern gelocht werden, die jedoch in bezug auf die Werkstückachse symmetrisch angeordnet sind.

5. Vorrichtung zur Ausführung des Verfahrens nach irgendeinem der Ansprüche 1 bis 4, die die folgenden Mittel und Elemente umfaßt:
eine Vertikalpresse;
eine Vielzahl von Lochstempelträgern, die derart horizontal auf dem Pressentisch verschiebbar angebracht sind, daß ihre Verschiebungsachsen in der Mittelachse der Presse zusammenlaufen;
Mittel zur Umformung der Abwärtsbewegung der bewegbaren Pressenteile in eine gleichzeitige Horizontalbewegung der genannten Lochstempelträger in Richtung auf die Mittelachse der Presse und zur Sicherung der Rückkehr der Lochstempelträger in ihre Ausgangsstellung während der Rückkehr der bewegbaren Pressenteile;
mindestens einen horizontal gerichteten Lochstempel, der auf der Stirnfläche eines jeden Lochstempelträgers zur Mittelachse der Presse gekehrt angeordnet ist und der in eine Öffnung von entsprechendem Querschnitt eintreten soll, die in einem Aufnahmezapfen angebracht ist, der in der Mitte des Pressentisches befestigt ist und an die Abmessungen des zu lochenden, zylindrischen Werkstückes derart angepaßt ist, daß er durch dieses abgedeckt wird, dadurch gekennzeichnet, daß die genannten Lochstempelträger (25...28) derart säulenförmig gestaltet sind, daß sie sich über einen nennenswerten Teil der Länge der Erzeugenden des genannten zylindrischen Werkstückes erstrecken, daß die genannten Mittel (29, 35) zur Verschiebung der säulenförmigen Lochstempelträger mit diesen in ihrer Mittelachsenzone zusammenwirken können, wobei jede Säule eine Vielzahl von Lochstempeln (47) hat, die, einer unter dem anderen, einander benachbart, derart angeordnet sind, daß die ganze Höhe des Musterbildes hergestellt werden kann und der genannte Aufnahmezapfen (24) vertikal angeordnet ist.

6. Vorrichtung nach Anspruch 5, dadurch gekennzeichnet, daß jeder säulenartige Lochstempelträger (25) auf seiner Stirnseite (34) mit einem horizontal verschiebbaren Puffer (50) versehen ist, wobei Druckfedern (53) zwischen dem Puffer und dem Stempelträger eingefügt sind, die genannten Lochstempel (47) den genannten Puffer durchsetzen und, während der bewegbare Teil (22) der Presse in seiner oberen Stellung ist, mit seiner Stirnfläche (55) abschließen, und daß der genannte Puffer, sich vorwärts bewegend, gegen den genannten Aufnahmezapfen (24) zur Anlage kommt, wenn der genannte, bewegbare Pressenteil sich abwärts bewegt.

7. Vorrichtung nach den Ansprüchen 5 oder 6, dadurch gekennzeichnet, daß die Mittel zur gleichzeitigen Betätigung der säulenartigen Lochstempelträger (25...28) einen Arm (29...32) umfassen, der starr am bewegbaren Pressenteil (22) befestigt ist und der mit einer Ausnehmung (38) zusammenwirkt, die in einem Widerlager (35) der genannten Stempelträger in deren Mittelachsenzone angebracht ist, wobei der genannte Arm einen Teil (45) in Form einer Schrägfläche und die Ausnehmung im Widerlager eine entsprechende Schrägfläche (41, 42) aufweisen, und daß der genannte schrägflächenartige Teil des genannten Armes durch einen vertikalen Teil (46) verlängert ist, der mit einer Ausnehmung (44) von entsprechenden Maßen zusammenwirkt, die in dem Pressentisch (23) derart angebracht ist, daß der genannte Arm während des Lochungsvorganges starr geführt ist.

## Claims

1. A method for perforating the side wall of a cylindrical metal work piece with a motif composed of a plurality of adjacent perforations, arranged over a considerable part of the length of the work piece and along pairs of generatrices (71, 72, 81, 82) of the work piece and which are symmetrical with respect to the axis of the latter, by means of a device composed of a plurality of movable punch holders distributed around an anvil supporting the work piece to be perforated, each punch holder having several adjacent punches, means being provided for simultaneously displacing the said punch holders in a manner such that they are made to interact with the anvil or to move away from the latter, a method comprising the operation consisting in displacing the said punch holders in order to perform all the perforations relating to the said pairs of generatrices, characterized in that the said operation is repeated several times in order to perform the perforations relating to new pairs of generatrices (73, 74, 83, 84), and in that the work piece is partially rotated about its axis through a specific angle between two consecutive operations, the perforations relating to adjacent generatrices (7, 8) being performed during different operations.

2. A method according to claim 1, characterized in that the perforations relating to adjacent generatrices overlap circumferentially.

3. A method according to claim 1 or claim 2, characterized in that two different basic motifs are used for perforating the work piece along the said generatrices.

4. A method according to any one of the preceding claims, characterized in that the generatrices of one and the same pair are perforated using two identical basic motifs which are, however, symmetrically arranged with respect to the axis of the work piece. 5. An apparatus for implementing the method according to any one of claims 1 to 4, comprising
- a vertical press (20);
- a plurality of punch holders (25 to 28) mounted so as to slide horizontally on the press bed (23) along the axes (700, 800) converging towards the central axis (33) of the press;
- means (29, 35) for converting the downward movement of the movable part (22) of the press (20) into a simultaneous horizontal displacement of the said punch holders (25 to 28) towards the central axis (33) of the press and for ensuring the return of the punch holders to their initial position when the said movable part (22) rises;
- a horizontal punch (47) which is borne by the front face (34) of each punch holder (25) turned towards the centre of the press, and which is intended to penetrate into an opening (61) having a corresponding cross-section arranged in an anvil (24) fixed at the centre of the press bed (23), which has dimensions matched to those of the cylindrical work piece to be perforated so as to be capped by this work piece; an apparatus characterized in that the said punch holders (25 to 28) are columns which extend over a considerable part of the length of the generatrix of the said cylindrical work piece, the said means (29, 35) for displacing the columns interacting with the latter in their axially median zone, each column having a plurality of punches (47) arranged one below the other in an adjacent manner over the entire height of the motif to be obtained, the said anvil (24) being vertical.

6. An apparatus according to claim 5, characterized in that each column (25) is provided on its front face (34) with a stop (50) which can slide horizontally, compression springs (53) being inserted between the stop (50) and the column (25), the said punches (47) passing through the said stop (50) and being level with its forward face (55) when the movable part of the press (22) is in a raised position, and the said stop (50) being progressively flattened against the said anvil (24) when the said movable part (22) descends.

7. An apparatus according to claim 5 or claim 6, characterized in that the means for simultaneous manoeuvre of the columns (25 to 28) comprise an arm (29), rigidly suspended from the movable part of the press (22) which interacts with a recess (38) made in a shoulder (35) of the said columns (25 to 28) situated in the axially median zone of the latter, the said arm (29) having a part (45) in the form of a ramp and the recess having a corresponding ramp form (41, 42), and in that the said part (45) in the form of a ramp of the said arm (29) is extended by a vertical part (46) which interacts with a recess (44) having corresponding dimensions, which is made in the press bed (23), in a manner such that the said arm (29) is rigidly held during punching.
